# EUROPÄISCHE PATENTSCHRIFT

(11) **EP 0 080 669 B1**
(45) Veröffentlichungstag und Bekanntmachung des Hinweises auf die Patenterteilung: **12.11.1986**
(21) Anmeldenummer: 82110693.7
(22) Anmeldetag: 19.11.1982
(51) Int. Cl.: E06B 3/46, A47B 67/00

(54) **Schrank mit einer Schiebetür**
Cupboard with sliding door
Armoire avec porte coulissante

(30) Priorität: 27.11.1981 DE 3147061
(43) Veröffentlichungstag der Anmeldung: 08.06.1983
(62) Teilanmeldung aus: 85109975.4
(73) Patentinhaber: Baus, Heinz Georg, CH-3626 Hünibach-Thun (CH)
(72) Erfinder: Baus, Heinz Georg, CH-3626 Hünibach-Thun (CH)
(74) Vertreter: Klose, Hans, Dipl.-Phys.

## Beschreibung

Die Erfindung betrifft einen Schrank mit einer Schiebetür gemäß den Merkmalen vom Oberbegriff des Patentanspruchs 1.

Aus der DE-A 2 700 648 ist ein Schrank mit zwei Schiebetüren bekannt, die im Bereich ihrer Unterkanten mit Profilschienen versehen sind. An den beiden Enden jeder Profilschiene sind Griffstücke angeordnet, in denen jeweils eine Rolle um eine Achse drehbar befestigt ist. Die Rollen und auch die genannten Profilschienen befinden sich unterhalb der Spiegeltüren und sind für einen Betrachter des Schrankes praktisch vollständig sichtbar. Die Bodenschiene ist nur im Bereich des Innenraumes als ein Hohlkastenprofil ausgebildet, und sie weist unterhalb der Schiebetüren einen etwa L-förmigen Schenkel auf. In den genannten Schenkel, ist für die Schiebetüren eine zusätzliche Laufschiene eingesetzt, die einen zusätzlichen Fertigungsaufwand bedingt. Ferner muß durch zusätzliche Maßnahmen Sorge dafür getragen werden, daß der horizontal von der Bodenschiene abstehende Schenkel bei der Benutzung des Schrankes nicht nach unten abgebogen wird, wodurch die Funktionsfähigkeit des Schrankes insgesamt in Frage gestellt wäre.

Aus der US-A 3 490 824 ist ein Schrank bekannt, dessen Schiebetüren auf der Rückseite die Rollen zur Lagerung in einer Bodenschiene aufweisen. Die Rollen sind an der Rückseite der Schiebetüren mittels im Querschnitt etwa U-förmigen Lagerböcken befestigt. Die Bodenschiene besteht aus mehreren Teilen und ist im Bereich des Innenraumes als eine Bodenplatte ausgebildet, mit welcher eine im Querschnitt etwa U-förmige Schiene des vorderen Rahmens des Schrankes verbunden ist. In die letzgenannte Schiene des Rahmens ist eine weitere Schiene mit bogenartigen Rippen eingesetzt, auf welchen die Führungsrollen laufen. Die Fertigung einer derartigen Bodenschiene erfordert einen nicht unerheblichen Aufwand, wobei ferner durch entsprechende Materialdicken und somit einem hohen Gewicht für die notwendige Steifigkeit gesorgt werden muß.

Ferner ist aus der US-A 3 425163 eine Glas-Schiebetür bekannt, die aus zwei voneinander beabstandeten Isolierglasscheiben besteht. Die Führungsrollen sind zwischen den beiden Glasscheiben in einer etwa U-förmigen Profilschiene angeordnet, auf deren unteren Ansätzen die Glasscheiben aufliegen. Die Bodenschiene ist im wesentlichen L-förmig ausgebildet, wobei durch entsprechend hohe Materialdicken die Stabilitätsanforderungen erfüllt werden müssen.

Die FR-A 1 020 792 zeigt eine Anordnung, deren Schiebetüren am unteren Ende Profile zur Befestigung von Führungsrollen aufweisen. Für die Führungsrollen muß die Schiebetür und auch die Profilschiene geeignete Aussparungen aufweisen, deren Herstellung zusätzliche Arbeitsschritte bei der Fertigung erfordern. Die Profilschiene umgreift mit ihren nach oben gerichteten beiden Schenkeln die Unterkante der Schiebetür und verdeckt diese insoweit.

Der Erfindung liegt die Aufgabe zugrunde, ein Schrank der eingangs genannten Art mit einem geringen Herstellungs- und Kostenaufwand dahingehend weiterzubilden, daß einerseits eine zuverlässige Führung der Schiebetür sowie eine hohe Stabilität gegeben ist, und andererseits die freie Sichtbarkeit der Schiebetür durch andere Bauteile möglichst wenig beeinträchtigt wird.

Die Lösung dieser Aufgabe erfolgt durch die im Kennzeichen von Patentanspruch 1 angegebenen Merkmale.

Der erfindungsgemäße Schrank zeichnet sich durch einen einfachen und kostengünstigen Aufbau aus, wobei die insbesondere als Spiegeltür ausgebildete Schiebetür praktisch in ihrer gesamten Größe sichtbar ist, da die Profilschienen samt Rollen an der Rückseite angeordnet sind. Die Befestigung der Profilschiene an der Schiebetür kann mit einem geringen Montageaufwand erfolgen, zumal durch den Ansatz der Profilschiene eine exakte Ausrichtung und Auflagerung an der Schiebetür erfolgt. Die über ihre gesamte Breite als Hohlkastenprofil ausgebildete Bodenschiene weist bei vergleichsweise geringem Materialeinsatz eine hohe Stabilität und Verwindungssteifigkeit auf, wodurch für eine lange Lebensdauer der Schrankes eine gute und leichtgängige Führung der Schiebetür gewährleistet wird. Unterhalb der Schiebetür ist die Bodenschiene relativ schmal ausgebildet und geht über den hinter den Schiebetüren befindlichen Ansatz auf einen breiteren Querschnitt über. Der derart gestufte Querschnitt der Bodenschiene ergibt eine hohe Stabilität, wobei gleichwohl aufgrund der schmalen Ausgestaltung im Bereich unterhalb der Schiebetüren dieselben durch die Bodenschiene nicht verdeckt werden. Der vorgegebene kleine Abstand zwischen der Unterkante der Schiebetür und der Oberfläche der Bodenschiene ermöglicht eine relativ große sichtbare Oberfläche der Schiebetür. Es treten somit weder die untere Profilschiene noch Spalte oder dergleichen für einen Betrachter störend in Erscheinung.

In einer besonderen Ausgestaltung liegt das vordere Ende des Ansatzes der Profilschiene mit der vorderen Fläche der Schiebetür bündig. Es ist eine vergleichsweise große Auflagerungsfläche für die Schiebetür vorhanden und darüberhinaus wird ein durchgehender Schutz der Schiebetür vor eventuellen Beschädigungen erreicht.

In einer besonderen Ausgestaltung ist die Profilschiene nur im Bereich der Unterkante der Schiebetür vorgesehen, wobei die Achsen der Rollen oberhalb der Unterkante angeordnet sind. Der Abstand der Schiebetürunterkante zur Oberflächenbodenschiene kann klein gehalten werden, wobei der Rollendurchmesser ohne weiteres den Erfordernissen entsprechend vorgegeben werden kann.

In einer Weiterbildung ist zwischen der vertikalen Wand der Profilschiene und der Schiebetür ein Verbindungselement angeordnet, um eine einfache und zuverlässige Verbindung zwischen Schiebetür und Profilschiene herzustellen. Wird die vertikale Wand der Profilschiene über einen im wesentlichen horizontal verlaufenden Verbindungssteg nach oben hinaus mit einem Verlängerungsansatz versehen, so wird eine verbesserte Ausrichtung von Profilschiene und Schiebetür und ferner eine sichere Verbindung erreicht.

Die Erfindung wird nachfolgend anhand des in der Zeichnung dargestellten Ausführungsbeispieles erläutert. Es zeigen :
Figur 1 einen Schnitt durch einen Schrank, dessen mittlere Teile nicht dargestellt sind,
Figur 2 vergrößert einen Teilausschnitt der Bodenschiene und einer Profilschiene.

Der in Figur 1 dargestellte Spiegelschrank weist zwei Schiebetüren 2, 4 auf, welche als Spiegel ausgebildet sind. Die Schiebetüren 2, 4 sind auf ihrer Rückseite 6, 8 in bekannter Weise - hier nicht dargestellt - mit einer dünnen Spiegelschicht versehen und bestehen im übrigen aus einem durchsichtigen Material, insbesondere aus Glas. An der Unterseite der Schiebetüren 2, 4 sind Profilschienen 10, 12 vorgesehen, welche einen nach unten offenen und sich in Längsrichtung, also senkrecht zur Zeichenebene, erstreckenden Kanal 14, 16 aufweisen. Es bedarf keiner ausdrücklichen Hervorhebung, daß die Schiebetüren 2, 4 senkrecht zur Zeichenebene eine derartige räumliche Ausdehung aufweisen, daß der Innenraum 18 mittels der Schiebetüren 2, 4 vollständig verschlossen werden kann. In den Kanälen 14, 16 sind zweckmäßigerweise an den jeweiligen unteren Enden der Schiebetüren 2, 4 Rollen 20, 22 vorgesehen, welche auf einer Bodenschiene 24 abrollen. Die Bodenschiene 24 ist als ein Hohlkastenprofil ausgebildet und weist im Bereich der Schiebetüren Führungsmittel 26, 28 auf, welche als Nuten in der Oberfläche 30 der Bodenschiene 24 ausgebildet sind. Hinter der Schiebetür 2 bzw. der Profilschiene 10 weist die Bodenschiene 24 einen nach oben gerichteten Absatz 33 auf. Im Bereich der Schiebetüren ist die Bodenschiene somit relativ schmal ausgebildet, während sie im übrigen, also unterhalb des Innenraums 18, eine größere Stärke aufweist ; eine derart ausgebildete Bodenschiene weist eine vergleichsweise hohe Stabilität auch bei geringer Wanddicke auf.

Die Rollen 20, 22 befinden sich in den Kanälen 14, 16 jeweils hinter den Schiebetüren 2, 4 und somit außerhalb bzw. exzentrisch zur jeweiligen Schwerpunktsebene der Schiebetüren. Ferner befinden sich erfindungsgemäß die Drehachsen 24, 36 der Rollen 20, 22 oberhalb der Unterkanten 38, 40 der Schiebetüren. Es ist ersichtlich, daß aufgrund der exzenstrischen Anordnung und Lagerung der Schiebetüren 2 diese sich in den oberen Führungsmitteln 42, 44 im Bereich der Vorderkanten 46, 48 anlegen. Die letztgenannten Führungsmittel sind in einer Kopfschiene 50 vorgesehen und als Kanäle ausgebildet. An den Seitenwänden der oberen Führungsmittel 42, 44 befinden sich jeweils Führungsleisten 52, 54, 56, 58, welche jeweils als Bürsten ausgebildet sind. Die Abmessungen dieser Führungsmittel können ohne Schwierigkeiten entsprechend der Dicke der Schiebetüren 2, 4 vorgegeben werden, so daß die Schiebetüren leicht zwischen den Führungsleisten hin- und hergeschoben werden können.

Aufgrund der erläuterten exzentrischen Anordnung der Schiebetüren legen sich diese grundsätzlich an die Führungsleisten 54 bzw. 58, welche sich an den Vorderseiten 46, 48 der oberen Führungsmittel befinden, an. Da sich diese Führungsleiten über die gesamte Länge der Kopfschiene 50 erstrecken, wird eine zuverlässige Abdichtung erreicht.

Die Bodenschiene 24 weist im Bereich der Verbindungsstelle mit der Rückwand 72 einen bogenförmigen Ansatz 74 auf. Der genannte Ansatz 74 ragt über die zum Innenraum 18 gewandte Oberfläche 76 der Bodenschiene nach oben hinaus, so daß insgesamt ein abgerundetet Übergang von der Oberfläche 76 über den bogenförmigen Ansatz 74 zu der Rückwand 72 erfolgt. Es ist sozusagen ein weicher, kontinuierlicher Übergang von der Bodenschiene zur Rückwand 72 erreicht, so daß in dem Bereich der Verbindungsstelle die Ansammlung von Schmutz vermieden wird bzw. eine leichte Reinigung ermöglicht wird. In entsprechender Weise ist auch bei der oberen Kopfschiene 50 ein bogenförmiger Ansatz 78 vorgesehen, welcher über die dem Innenraum 18 zugewandte Oberfläche 80 hinausragt. Weist der Schrank an seinen beiden Seiten, also parallel zur Zeichenebene, hier nicht weiter dargestellte, seitliche Schienen auf, welche eine Verbindung zwischen der Bodenschiene und der Kopfschiene bilden, so sind auch diese seitlichen Schienen in entsprechender Weise mit bogenförmigen Ansätzen versehen. Für den Fall, daß etwa in der Mitte des Schrankes, also in der Mitte zwischen den genannten seitlichen Schienen eine mittlere Trennschiene zur Aufteilung des Innenraums 18 vorgesehen ist, so wird auch diese Schiene im Rahmen dieser Erfindung mit entsprechenden bogenförmigen Ansätzen versehen, um einen abgerundeten, kontinuierlichen Übergang zu den anderen Bauteilen, also der Rückwand und/oder den Boden- bzw. Kopfschienen, zu erhalten. Es sei ausdrücklich darauf hingewiesen, daß durch die erfindungsgemäßen bogenförmigen Ansätze ein besonders ansprechender optischer Gesamteindruck des Schrankes bzw. des Innenraumes erreicht wird, da praktisch keine scharfen Ecken und Kanten zu sehen sind und die einzelnen Schienen bzw. Bauteile sozusagen nahtlos ineinander übergehen. An den oben beschriebenen Ansatz 74 der Bodenschiene 24 schließt sich eine Auflagefläche 82 für die Rückwand 72 an. In entsprechender Weise schließt sich an den Ansatz 78 der Kopfschiene 50 eine Auflagefläche 84 an. Es ist ersichtlich, daß durch die genannten Auflageflächen 82, 84 und an entsprechende Auflageflächen der seitlichen Profilschiene eine einfache und zuverlässige Verbindung der Rückwand 72 ermöglicht wird. Die Auflageflächen 82, 84 erstrecken sich in der dem Innenraum abgewandten Richtung, so daß Schrauben oder ähnliche Befestigungselemente, wie durch die strichpunktierten Linien angedeutet, außerhalb des Innenraumes 18 sich befinden.

In Fig. 2 ist vergrößert ein Teilausschnitt der einen Schiebetür 2 und der Bodenschiene 24 dargestellt. Die Profilschiene 10 weist unterhalb der Unterkante 40 einen Ansatz 60 auf, auf welchen die Schiebetür 2 zweckmäßigerweise aufliegt. Der Ansatz 60 weist zur Oberfläche 30 der Bodenschiene 24 einen vergleichsweise kleinen Abstand 62 auf und infolgedessen ist auch im Bereich der Unterkante der Schiebetür eine relativ gute Abdichtung gewährleistet. Ferner ist zu berücksichtigen, daß durch den hier nicht weiter dargestellten Absatz 32 in der Bodenschiene praktisch eine labyrinthartige Abdichtung erreicht wird.

Es sei darauf hingewiesen, daß die in Fig. 2 nicht weiter dargestellte Schiebetür 4 in entsprechender Weise ihrer Profilschiene zugeordnet ist, so daß die Ausführungen zur Schiebetür 2 entsprechend auch für die Schiebetür 4 gelten. Die Profilschiene 10 weist eine vertikale Wand 64 auf, welche über einen im wesentlich horizontal verlaufenden Verbindungssteg 66 hinaus nach oben mit einem Verlängerungsansatz 68 verlängert ist. Zwischen der Profilschiene 10 bzw. deren Wand 64 und der Schiebetür 2 ist ein Verbindungselement 70 in Form eines beideseitig mit Klebemittel beschichteten Klebestreifens vorgesehen. Die Montage von Schiebetür Profilschiene kann somit in einfacher Weise sehr schnell und ohne besonderen Aufwand durchgeführt werden.

## Patentansprüche

1. Schrank mit mindestens einer Schiebetür (2, 4), insbesondere Spiegel-Schiebetür, mit einer im Bereich der Unterkante (38, 40) der Schiebetür (2, 4) angeordneten Profilschiene (10, 12), welche in einem nach unten offenen Kanal (14, 16) eine Rolle (20, 22) aufweist, mit einer unterhalb eines Innenraumes (18) als Hohlkastenprofil ausgebildeten Bodenschiene (24), auf deren Führungsmittel (26, 28) die Schiebetür (2, 4) mittels der Rolle (20, 22) in horizontaler Richtung verschiebbar ist, und mit einer Kopfschiene (50), in deren als Nuten oder Kanäle ausgebildete Führungsmittel (42, 44) die Schiebetür (2, 4) mit ihrer oberen Kante hineinragt, dadurch gekennzeichnet, daß die Profilschiene (10, 12) mit dem Kanal (14, 16) an der Rückseite (6, 8) der Schiebetür (2, 4) angeordnet ist, daß die Profilschiene (10, 12) an ihrem unteren Ende einen unterhalb der Schiebetür (2, 4) angeordneten Ansatz (60) aufweist, auf welchem die Schiebetür (2, 4) aufliegt, deren Unterkante (38, 40) zur Oberfläche (30) der Bodenschiene (24) in vertikaler Richtung einen vorgegebenen kleinen Abstand (62) aufweist, und daß die Bodenschiene (24) über ihre gesamte Breite als Hohlkastenprofil ausgebildet ist und hinter der Schiebetür (2, 4) einen nach oben gerichteten Ansatz (32) aufweist und im Bereich unterhalb der Schiebetür (2, 4) schmaler ausgebildet ist sowie in der Oberfläche (30) Nuten oder Kanäle als Führungsmittel (26, 28) aufweist.

2. Schrank nach Anspruch 1, dadurch gekennzeichnet, daß das vordere Ende des Ansatzes (60) mit der vorderen Fläche der Schiebetür (2, 4) bündig liegt.

3. Schrank nach Anspruch 1 oder 2, dadurch gekennzeichnet, daß nur im Bereich der Unterkante (38, 40) die Profilschiene (10, 12) vorgesehen ist, und daß die Achsen der Rollen (20, 22) oberhalb der Unterkante (38, 40) der Schiebetür (2, 4) angeordnet sind.

4. Schrank nach einem der Ansprüche 1 bis 3, dadurch gekennzeichnet, daß zwischen einer vertikalen Wand (64) der Profilschiene (10) und der Schiebetür (2) ein Verbindungselement (70) angeordnet ist.

5. Schrank nach einem der Ansprüche 1 bis 4, dadurch gekennzeichnet, daß die Profilschiene (10, 12) einen im wesentlichen horizontal verlaufenden Verbindungssteg (66) aufweist, über welchen nach oben hinaus die vertikale Wand (64) einen Verlängerungsansatz (68) aufweist.

## Claims

1. A cupboard having at least one sliding door (2, 4), more particularly a mirrored sliding door, comprising a profile rail (10, 12) arranged in the region of the bottom edge (38, 40) of the sliding door (2, 4), which profile rail (10, 12) comprises a roller (20, 22) in a channel (14, 16) which is open towards the bottom, a bottom rail (24) formed as a box profile below an interior space (18), on the guide means (26, 28) of which bottom rail (24) the sliding door (2, 4) may be displaced horizontally by means of the roller (20, 22), and a top rail (50), into the guide means (42, 44) - formed as grooves or channels - of which the sliding door (2, 4) projects with its upper edge, characterised in that the profile rail (10, 12) with the channel (14, 16) is arranged on the rear (6, 8) of the sliding door (2, 4), the profile rail (10, 12) comprises at its bottom end an extension (60) arranged below the sliding door (2, 4), on which extension (60) the sliding door (2, 4) rests, the bottom edge (38, 40) of which is spaced at a given short vertical distance (62) from the surface (30) of the bottom rail (24), and the bottom rail (24) is formed over its entire width as a box profile, comprises an extension (32) pointing upwards behind the sliding door (2, 4), is narrower in the region below the sliding door (2, 4), and comprises grooves or channels as guide means (26, 28) in the surface (30).

2. A cupboard according to claim 1, characterised in that the front end of the extension (60) flushes with the front face of the sliding door (2, 4).

3. A cupboard according to claim 1 or 2, characterised in that the profile rail (10, 12) is provided solely in the region of the bottom edge (38, 40), and the axes of the rollers (20, 22) are arranged above the bottom edge (38, 40) of the sliding door (2, 4).

4. A cupboard according to any one of the claims 1 to 3, characterised in that a connection element (70) is arranged between a vertical wall (64) of the profile rail (10) and the sliding door (2).

5. A cupboard according to any one of claims 1 to 4, characterised in that the profile rail (10, 12) comprises a connecting crosspiece (66) extending essentially horizontally, and the vertical wall (64) comprises an extension piece (68) projecting above the said connecting crosspiece (66).

## Revendications

1. Armoire comprenant : au moins une porte coulissante (2, 4), en particulier une porte coulissante formant miroir, qui comprend un profilé (10, 12) disposé dans la région du bord inférieur (38, 40) de la porte coulissante (2, 4) et qui présente un galet (20, 22) dans une rainure (14, 16) s'ouvrant vers le bas, une barre de base (28) qui forme, au-dessous d'un volume intérieur (18), un profilé creux en caisson et sur les moyens de guidage (26, 28) de laquelle la porte coulissante (2, 4) peut se déplacer dans la direction horizontale au moyen du galet (20, 22), et une barre de tête (50) dont les moyens de guidage (42, 44) sont constitués par des rainures ou canaux, la porte coulissante (2, 4) étant engagée dans ces moyens de guidage par son bord supérieur, caractérisée en ce que le profilé (10, 12) muni de la rainure (14, 16) est disposé sur la face arrière (6, 8) de la porte coulissante (2, 4), en ce que le profilé présente, à son extrémité inférieure, une nervure (60) disposée au-dessous de la porte coulissante (2, 4), et sur laquelle repose la porte coulissante (2, 4) dont le bord inférieur (38, 40) est situé à un petit espacement prédéterminé (62) de la surface (30) de la barre de base (24), dans la direction verticale, en ce que la barre de base (24) est constituée sur toute sa largeur par un profilé creux en caisson et présente, en arrière de la porte coulissante (2, 15), une nervure (32) dirigée vers le haut, et en ce que ladite barre de base (24) est de configuration plus étroite dans la région située au-dessous de la porte coulissante (2, 4) et présente, dans sa surface (30), des rainures ou canaux constituant des moyens de guidage (26, 28).

2. Armoire selon la revendication 1, caractérisée en ce que l'extrémité avant de la nervure (60) est au niveau de la surface avant de la porte coulissante (2, 4).

3. Armoire selon la revendication 1 ou 2, caractérisée en ce que le profilé (10, 12) est prévu exclusivement dans la région du bord inférieur (38, 40) et en ce que les axes des galets (20, 22) sont disposés au-dessus du niveau du bord inférieur (38, 40) de la porte coulissante (2, 4).

4. Armoire selon l'une des revendications 1 à 3, caractérisée en ce qu'un élément d'assemblage (70) est disposé entre une paroi verticale (64) du profilé (10) et la porte coulissante (2).

5. Armoire selon l'une des revendications 1 à 4, caractérisée en ce que le profilé (10, 12) présente un voile de liaison (66) qui s'étend sensiblement horizontalement, et au-dessus duquel la paroi verticale (64) présente une nervure de prolongation (68).
